# EUROPÄISCHE PATENTSCHRIFT

(11) **EP 0 829 677 B1**
(45) Veröffentlichungstag und Bekanntmachung des Hinweises auf die Patenterteilung: **28.08.2002**
(21) Anmeldenummer: 96114911.9
(22) Anmeldetag: 17.09.1996
(51) Int. Cl.: F21V 17/00, F21V 31/00

(54) **Feuchtraumleuchte**
Lighting fixture for humid environments
Armature lumineuse pour locaux humides

(43) Veröffentlichungstag der Anmeldung: 18.03.1998
(73) Patentinhaber: Siteco Beleuchtungstechnik GmbH, 83301 Traunreut (DE)
(72) Erfinder: Brüggemann, Jürgen, 83301 Traunreut (DE)
(74) Vertreter: Goddar, Heinz J., Dr.

(56) Entgegenhaltungen:
- DE-A- 1 589 344
- DE-B- 1 298 422
- US-A- 3 389 249

## Beschreibung

Die Erfindung bezieht sich auf eine Feuchtraumleuchte gemäß dem Oberbegriff des Patentanspruches 1.

Aus EP-B1-0 179 453 ist ein Beispiel dafür bekannt, wie Feuchtraumleuchten üblicherweise aufgebaut sind. Auch die bekannte Feuchtraumleuchte besitzt ein Gehäuse von annähernd U-förmigem Querschnitt, das Fassungen und Betriebsmittel für mindestens eine Lampe trägt. Im Gehäuse auch eine Reflektoranordnung festgelegt, mit der das von der Lampe abgegebene Licht zum Erzielen einer gewünschten Abstrahlcharakteristik umgeformt wird. Das Gehäuse besitzt weiterhin Vorrichtungen, den Feuchtraumbedingungen entsprechend ausgebildet, um die Feuchtraumleuchte an Wand oder Decke unmittelbar zu befestigen oder pendelnd abzuhängen sowie Kabel zur Stromversorgung einzuführen.

Wie bei anderen konventionellen Feuchtraumleuchten wird das Innere des Gehäuses auf der Lichtaustrittsseite durch eine transluzente Abdeckwanne abgeschlossen. Um eine den Schutzbedingungen genügende Verbindung zwischen dem Gehäuse und dieser Abdeckwanne sicherzustellen, besitzt ersteres zum Beispiel an seinem Außenrand eine umlaufende Nut mit darin eingelegter Schnurdichtung. Analog dazu weist die Abdeckwanne an ihrem Außenrand einen umlaufenden Wulst auf, der beim Aufsetzen der Abdeckwanne auf das Gehäuse in dessen Nut eingeschoben wird und dabei unter elastischer Verformung der Schnurdichtung die Abdichtung des Leuchteninneren sicherstellt.

Bei der diskutierten bekannten Feuchtraumleuchte ist die lösbare Verbindung zwischen Leuchtengehäuse und Abdeckwanne als eine Rastverbindung ausgeführt. Zu diesem Zweck weist die Abdeckwanne an jeder Längsseite jeweils zwei seitlich vorspringende Rastnasen auf, die beim Aufsetzen der Abdeckwanne auf den Gehäuserand in diesem Gehäuserand vorgesehene Durchbrüche eingreifen. Bei anderen bekannten Feuchtraumleuchten, die hinsichtlich der Abdichtung zwischen Leuchtengehäuse und Abdeckwanne an sich im Prinzip ähnlich gestaltet sind, werden statt einer derartigen Rastverbindung beispielsweise Kniehebelverschlüsse eingesetzt.

Gleichgültig wie die Abdichtung zwischen Leuchtengehäuse und Abdeckwanne ausgeführt wird, sie ist wegen der besonderen Schutzbedingungen bei Feuchtraumleuchten immer kritisch. Dies gilt insbesondere dann, wenn für das Leuchtengehäuse, die Abdeckwanne und das zwischen deren Ränder eingelegte Dichtungselement unterschiedliche Materialien mit jeweils individuellen Wärmeausdehnungskoeffizienten verwendet werden. Die bekannten Lösungen für Feuchtraumleuchten sind daher insbesondere wegen der funktionssicheren Verbindung zwischen Gehäuse und Abdeckwanne relativ aufwendig, damit in einem relativ weiten, durch zulässige Betriebstemperaturen der Leuchte gegebenen Temperaturbereich die Schutzbedingungen eindeutig erfüllt sind.

Es hat daher nicht an Versuchen gefehlt, dieses mechanischkonstruktive Problem mit möglichst einfachen Mitteln einwandfrei zu lösen. Von besonderem Interesse ist im vorliegenden Zusammenhang aus DE-A-15 39 565 eine Leuchte bekannt, die besonders einfach aufgebaut und günstig herzustellen sein soll. Bei der bekannten Lösung ist ein Gehäuseoberteil mit einem Gehäuseunterteil an einer der Längsseiten scharnierartig mittels eines einzigen einteiligen Scharnierbandes aus einem biegsamen Kunststoffstreifen verbunden, der entlang seiner ganzen Länge als Dichtung wirkt. Vorzugsweise wird dieser Kunststoffstreifen unmittelbar von den an dieser Längsseite aneinandergrenzenden Rändern des Gehäuseoberteils und Gehäuseunterteiles gebildet. Dabei wird das Leuchtengehäuse und dieses Scharnierband in einem einzigen Arbeitsgang zum Beispiel durch Spritzen hergestellt.

Nun gibt es sicherlich eine ganze Anzahl von Gegenständen, die als Kunststoffspritzteile hergestellt werden, bei denen eine scharnierartige Verbindung zweier Einzelteile zweckmäßig, dabei form- und alterungsbeständig ist. Dies gilt insbesondere dann, wenn bei dem vorgesehenen Verwendungszweck hinsichtlich des einzusetzenden Kunststoffmaterials keine besonderen Beschränkungen vorliegen und damit weiche sowie dauerelastische Kunststoffe bevorzugt eingesetzt werden können. Bei Leuchtengehäusen, insbesondere auch für Feuchtraumleuchten, ist aber eine derartige Freizügigkeit der Materialauswahl nicht gegeben. Die geforderte mechanische Festigkeit, insbesondere Steifigkeit, aber auch Betriebssicherheit und thermische Belastbarkeit bedingen für Leuchtengehäuse verhältnismäßig zähe Materialien einzusetzen, die auch bei langer Lebensdauer der Leuchte nicht verspröden dürfen. Bei dafür geeigneter Kunststoffe ist es unvermeidbar, daß sich ein solches Scharnierband längs der Knicklinie über die Elastitätsgrenze hinausgehend verformen kann, d.h. mechanisch überbelastet wird. Darüber hinaus sind, wenn dieses Scharnierband wie beschrieben als Teil der Abdichtung verwendet wird, die stirnseitigen Endbereiche des Scharnierbandes besonders kritisch. Hier treten, konstruktiv bedingt, diskontinuierliche Überggänge in der Abdichtung auf. Diese können dazu führen, daß die Abdichtung Feuchtraumbedingungen nicht mehr genügt. Trotz einer Vielzahl konventioneller und marktüblicher Feuchtraumleuchten hat sich wohl auch deswegen die aus DE-A-15 39 565 bekannte technische Lehre nicht nicht durchgesetzt.

Vielmehr entspricht der prinzipielle Aufbau einer konventionellen Feuchtraumleuchte üblicherweise im Prinzip der Ausführungsform einer Feuchtraumleuchte, wie sie dem eingangs gewürdigten Dokument EP-B1-0 179 453 entnehmbar ist. Aus mechanischen, lichttechnischen und weiteren Gründen besteht das Gehäuse häufig aus einem lichtundurchlässigen Kunststoffmaterial, dem dazu ein Farbpigment gemischt ist. Die Abdeckwanne ist hinsichtlich ihrer Materialauswahl wesentlich dadurch mitbestimmt, daß sie, die die Lichtaustrittsöffnung der Leuchte abdeckt, das in der Leuchte erzeugte und gelenkte Licht möglichst verlustlos, gegebenenfalls auch mit einer vorbestimmten Charakteristik transmittiert. Schließlich ist, um die gewünschte Schutzklasse sicherzustellen, eine umlaufende Schnurdichtung aus einem dritten Material verwendet, die zwischen die aneinander angrenzenden Randbereiche von Gehäuse bzw. Abdeckwanne eingequetscht ist.

Die Erfindung geht von der Überlegung aus, daß diese Mehrzahl unterschiedlicher Materialien im unmittelbaren Dichtungsbereich der Feuchtraumleuchte am Umfang der Lichtaustrittsöffnung es gerade wegen der unterschiedlichen Materialeigenschaften erschwert, diesen Bereich so zu gestalten, daß er den Forderungen der entsprechenden Schutzklasse genügt. Anzustreben wäre daher, die Voraussetzungen dafür zu schaffen, das Abdichtungsproblem ohne eine Anhäufung verschiedener Materialien im Dichtungsbereich lösen zu können.

Aus DE 1 298 422 sind Signalleuchten bekannt, die aus einem Ober- und einem Unterteil bestehen, welche jeweils aus transparentem, Licht durchlässigem Kunststoff hergestellt und mit einem Kunststoffscharnierfilm verbunden sind, wobei Ober- und Unterteil einteilig aus einem thermoplastischen Kunststoff geformt sind. Zum Verschließen der Leuchte ist auf der dem Scharnierfilm gegenüberliegenden geraden Längsseite ein Schnappverschluß vorgesehen, welcher aus an dem Rand des Ober- bzw. Unterteils angeformten Rippen besteht.

Der vorliegenden Erfindung liegt daher die Aufgabe zugrunde, für eine Feuchtraumleuchte der eingangs genannten Art eine weitere Ausführungsform zu schaffen, mit der es möglich ist, unter Verwendung des gleichen Materials für Gehäuse und Abdeckwanne auf ein zusätzliches, im Dichtungsbereich zwischen diesen beiden Leuchtenteilen angeordnetes individuelles Abdichtungselement zu verzichten und dennoch die Bedingungen für eine tropfwasser- gegebenenfalls auch spritzwasserdichte Feuchtraumleuchte zu erfüllen.

Bei einer Feuchtraumleuchte gemäß dem Oberbegriff des Patentanspruches 1 wird diese Aufgabe erfindungsgemäß durch die im Kennzeichen dieses Patentanspruches beschriebenen Merkmale gelöst.

Der erfindungsgemäßen Lösung liegt die Erkenntnis zugrunde, daß es noch nicht genügt, das Leuchtengehäuse und die Abdeckwanne aus demselben Kunststoff herzustellen. Selbst ein bestimmter Typ eines Kunststoffes weist immer noch eine für die Lösung der vorliegenden Aufgabe zu große Bandbreite in seinen Materialeigenschaften auf. Identische Materialeigenschaften sind nur dann gegeben, wenn die beiden zusammenzufügenden Leuchtenteile auch noch der gleichen Charge des bei der Herstellung verwendeten Kunststoffes entstammen. Aus diesem Grund sollten sie gemeinsam mit dem gleichen Formwerkzeug hergestellt werden. Damit die beiden gemeinsam hergestellten Teile bis zur Endmontage ein zueinandergehörendes Paar bilden und nicht vertauscht werden können, sollen sie dauerhaft miteinander verbunden sein. Dies ist der Hauptzweck für den mindestens einen, das Gehäuse und die Abdeckwanne untereinander verbindenden Steg. Er ist als ein dauerhaften Verbindungselement zwischen Gehäuse und Abdeckwanne ausgebildet, das sicherstellt, daß diese beiden Leuchtenteile unverlierbar miteinander verbunden sind. Andererseits ist er im Hinblick auf seine Abmessungen, insbesondere seine Dicke und Länge, so optimiert, daß seine Rückstellkräfte, die auf diese beiden Leuchtenteile im montierten Zustand einwirken, deren Rast/Steckverbindung in den einander zugeordneten Randbereichen nicht beeinträchtigen. Er ist also keineswegs ein Teil der Abdichtung. Unter diesen Voraussetzungen ist es möglich, die Rast/Steckverbindung zwischen Gehäuse und Abdeckwanne funktional sicher, jedoch konstruktiv sehr einfach zu gestalten, weil bei völlig identischem Material kritische Toleranzbedingungen für eine solche Rast/Steckverbindung im gesamten zulässigen Toleranzbereich, der bei einer Feuchtraumleuchte einzuhalten ist, technologisch beherrschbar sind.

Weiterbildungen der Erfindung sind in Unteransprüchen gekennzeichnet und werden in der nachfolgenden Beschreibung eines Ausführungsbeispieles näher erläutert.

Ein solches Ausführungsbeispiel der Erfindung ist in der Zeichnung dargestellt. Dabei zeigt:
Figur 1 eine erfindungsgemäße ausgebildete Feuchtraumleuchte schematisch in einem Querschnitt, in dem ein Gehäuse dieser Leuchte mit dazugehörender Abdeckwanne, über einen Steg miteinander verbunden, nebeneinander dargestellt sind und
Figur 2 diese Feuchtraumleuchte im montierten Zustand, bei dem die Abdeckwanne in den Rand des Gehäuses eingeschoben dargestellt ist.

Eine erfindungsgemäß ausgebildete Feuchtraumleuchte ähnelt in ihrem prinzipiellen Aufbau in vielen konstruktiven Einzelheiten dem konventioneller Feuchtraumleuchten. Es ist deshalb nicht erforderlich, hier alle dem Fachmann bekannten konstruktiven Details im einzelnen zu erläutern. Deshalb genügen auch die in der Zeichnung dargestellten Querschnitte für die Beschreibung der hier wesentlichen Merkmale.

Eine Feuchtraumleuchte besitzt üblicherweise ein insbesondere aus Kunststoff hergestelltes trogförmiges Gehäuse 1, dessen Querschnitt im wesentlichen U-förmig ausgebildet ist. Das Gehäuse 1 besitzt angespritzte, nach innen hervorstehende Rippen 11, die insbesondere der Befestigung von Leuchtenteilen dienen. Das gilt unter anderem für einen Leuchtenreflektor 2, der hier als eine flache Montageschiene mit nach oben abgekröpften Seitenrändern ausgebildet ist. Diese Seitenränder des Leuchtenreflektors 2 sind mechanisch verspannt in Ausnehmungen 12 der Rippen 11 eingeschoben, wodurch der Leuchtenreflektor 2 am Gehäuse 1 festgelegt ist. Auf dem als Montageschiene ausgebildeten Leuchtenreflektor 2 sind die Betriebsmittel der Feuchtraumleuchte montiert. Als Beispiel dafür ist in dem Querschnitt von Figur 1 ein elektronisches Vorschaltgerät 3 dargestellt, das auf der in das Gehäuseinnere weisenden Oberseite des Leuchtenreflektors 2 angeordnet ist. Nach unten weisend ist eine Lampenfassung 4 schematisch dargestellt.

Die Schenkelenden des Gehäuses 1 sind als eine umlaufende Rastlippe 13 ausgebildet, die nahe ihrer Außenkante einen nach innen vorspringenden Wulst 14 aufweist. Damit diese Rastlippe 13 unter elastischer Vorspannung seitlich nach außen ausweichen kann, sind die Rippen 11 des Gehäuses 1, unter Bildung einer nutförmigen Ausnehmung 15 erst am Fußende dieser Rastlippe 13 angesetzt.

In Figur 1 ist nun zur Rechten des Gehäuses 1 eine ebenfalls trogförmig ausgebildete Abdeckwanne 5 dargestellt, die dazu bestimmt ist, die Lichtaustrittsöffnung des Gehäuses 1 im Betriebszustand der Feuchtraumleuchte so zu verschließen, daß den Bedingungen der gewählten Schutzklasse entsprochen ist. Das Gehäuse 1 und diese Abdeckwanne 5 sind untereinander durch einen schmalen Steg 6 mit der Länge d dauerhaft verbunden. Die Abmessungen dieses Steges 6, insbesondere seine Länge d sowie seine Dicke sind derart gewählt, daß er im Vergleich zu dem relativ steifen Gehäuse 1 und auch der Abdeckwanne 5 hochelastisch ist. Dies ist erforderlich, damit die Abdeckwanne 5 bei lediglich elastischer Verformung dieses Steges 6 in einer Relativbewegung zum Gehäuse 1 auf dessen Außenrand aufsetzbar ist, d.h. der Steg 6 dabei keineswegs über die Elastizitätsgrenze des Materials hinausgehend belastet wird.

Als Gegenstück zu der Rastlippe 13 des Gehäuses 1 weist die Abdeckwanne 5 im Bereich ihres Außenrandes eine weitere Rastlippe 51 auf. Auch diese weitere Rastlippe 51 besitzt einen umlaufenden Wulst 52, der in diesem Fall seitlich auf der Außenfläche der Rastlippe 51 angeordnet ist. In vorgegebenem Abstand zu diesem Wulst 52 ist auf dessen von dem Außenende der Rastlippe 51 abgewandten Seite eine Anschlagleiste 53 vorgesehen, die insbesondere am Außenumfang der Abdeckwanne 5 umlaufend ausgebildet ist.

In Figur 2 ist nun ein Querschnitt der anhand von Figur 1 beschriebenen Feuchtraumleuchte im montierten Zustand dargestellt. Im Vergleich zu Figur 1 verdeutlicht diese Darstellung, daß die Abdeckwanne 5 zum Verschließen der Lichtaustrittsöffnung des Gehäuses 1 unter Verformung des elastischen Steges 6 zu einer losen Schlaufe um dieses Gehäuse 1 geschwenkt und auf dessen Außenrand aufgesetzt wird. Die mit einer Einlaufschräge versehene Rastlippe 51 der Abdeckwanne 5 setzt dabei an der Innenseite der umlaufenden Rastlippe 13 des Gehäuses 1 auf. Wird die Abdeckwanne 5 mit einer ausreichenden Kraft gegen das Gehäuse 1 gedrückt, so geben die Rastlippen 13, 51 des Gehäuses 1 bzw. der Abdeckwanne 5 unter elastischer Verformung nach, wobei der Wulst 52 der weiteren Rastlippe 51 der Abdeckwanne 5 hinter dem Wulst 14 der Rastlippe 13 des Gehäuses 1 einrastet. Diese Einschubbewegung der Abdeckwanne 5 in das Gehäuse 1 wird begrenzt durch die Anschlagleiste 53, die in der Rastposition der Abdeckwanne am Außenrand der Rastlippe 13 des Gehäuses aufliegt.

Wie insbesondere Figur 2 zeigt, wird bei dem beschriebenen Ausführungsbeispiel einer Feuchtraumleuchte im Dichtungsbereich_zwischen Gehäuse 1 und Abdeckwanne 5, abgesehen von der beschriebenen Rast/Steckverbindung mittels der Rastlippen 13 bzw. 51 kein weiteres Dichtungselement eingesetzt. Aufgrund der Tatsache, daß das Gehäuse 1 und die Abdeckwanne 5 bei der beschriebenen Ausführungsform dazu bestimmt ist, mittels eines Formwerkzeuges gleichzeitig aus dem gleichen Kunststoffmaterial hergestellt zu werden, ist es möglich, diese Rast/Steckverbindung zugleich auch als eine Feuchtraumbedingungen genügende Abdichtung auszubilden. Obwohl die beschriebene Ausgestaltung der Rastlippen 13 und 51 bereits dem Funktionszweck genügt, wäre es denkbar, den aufnehmenden Teil dieser Rast/Steckverbindung auch als eine umlaufende Nut auszubilden, bei der eine der Seitenwände als Rastlippe der beschriebenen Form ausgebildet ist. Obwohl die Anschlagleiste 53 vor allem die beschriebene Funktion hat, die Rastposition dieser Rast/Steckverbindung zu begrenzen und zu sichern, kann sie insbesondere dann, wenn sie nicht aus einzelnen individuellen Vorsprüngen besteht, sondern als umlaufende Leiste ausgebildet ist, zusätzlich zu Abdichtung zwischen Gehäuse 1 und Abdeckwanne 5 beitragen.

Bei konventionellen Feuchtraumleuchten werden im Gegensatz zur beschriebenen Lösung das Gehäuse 1 und die Abdeckwanne 5 aus unterschiedlichen Materialien hergestellt. Abgesehen von der statischen Steifigkeit verhindert dabei das Gehäuse 1 auch einen Einblick in das Leuchteninnere, weil es üblicherweise aus einem Kunststoff hergestellt ist, dem ein Farbpigment beigemischt ist, so daß es lichtundurchlässig ist. Im vorliegenden Fall ist aber das Gehäuse 1 und die Abdeckwanne 5, die ihrem Zweck entsprechend lichtdurchlässig sein soll, voraussetzungsgemäß aus dem gleichen Kunststoffmaterial hergestellt.

Aus diesem Grunde ist es zweckmäßig, die Oberfläche des Gehäuses 1 auf mindestens ihrer Innen- bzw. Außenseite und hier vorzugsweise auf der Innenseite so zu bearbeiten bzw. auszubilden, daß Streulicht einer schematisch in Figur 2 angedeuteten Leuchtstofflampe 7 zumindestens nur stark gedämpft durch die Wandung des Gehäuses 1 hindurchtreten kann. Dies ist beispielsweise dadurch erreichbar, daß man auf einer der Innen- bzw. Außenseiten des Gehäuses 1 eine Feinstruktur aufbringt, mit der auftretendes Licht möglichst weitgehend reflektiert wird, mindestens aber nur ungerichtet durch die Gehäusewandung hindurchtritt. Eine derartige Feinstruktur wäre durch Aufrauhen der Oberfläche des Gehäuses 1 nach dem Spritzvorgang herzustellen. Ebenso ist es aber denkbar, bereits die Spritzform so auszugestalten, daß eine solche Feinstruktur bereits beim Spritzen der Kunststoffteile selbst ausgebildet wird. Dem gleichen Zweck könnte aber eine zusätzliche dünne Schicht dienen, die innen bzw. außen auf die Oberfläche des Gehäuses 1 nach dem Spritzvorgang aufgebracht wird und insbesondere als Reflexionsschicht ausgebildet ist.

In gleicher Weise ist es durch eine entsprechende Ausgestaltung des Formwerkzeuges möglich, auch der Abdeckwanne 5 eine Struktur einzuprägen. Auf diese Weise kann eine Abdeckwanne 5 mit einer feinstrukturierten Oberfläche opal durchscheinend ausgebildet werden. Es können aber auch größere Strukturen, beispielsweise eine Prismenstruktur vorgesehen sein, um die Leuchtdichte der Abdeckwanne 5 herabzusetzen. Eine Mehrzahl derartiger Möglichkeiten für die Oberflächengestaltung zum Erzielen eines bestimmten lichttechnischen Zweckes ist dem Fachmann an sich geläufig und braucht deshalb hier nicht im einzelnen erläutert zu werden.

Ergänzend ist schließlich darauf hinzuweisen, daß der in der vorstehenden Beschreibung als Verbindungselement zwischen Gehäuse 1 und Abdeckwanne 5 erläuterte hochelastische Steg 6 gleichzeitig die Funktion übernehmen kann, die Abdeckwanne 5 vom Gehäuse 1 bei Wartungs- bzw. Montagearbeiten vom Gehäuse 1 pendelnd abzuhängen. Dafür kann es zweckmäßig sein, mehrere solcher Stege 6 auf Abstand untereinander an den einander zugekehrten Längsseiten von Gehäuse 1 bzw. Abdeckwanne 5 anzuordnen oder auch nur einen einzigen Steg stirnseitig vorzusehen, ohne daß sich daraus prinzipiell ein Unterschied, bezogen auf die eigentliche Funktion, die dauerhafte, unverlierbare Verbindung zwischen Gehäuse 1 und Abdeckwanne 5 ergäbe.

## Patentansprüche

1. Feuchtraumleuchte mit einem Gehäuse (1) mit einem im wesentlichen U-förmigen Querschnitt, in dem mindestens eine Lampe (7) sowie Fassungen (4) und Betriebsmittel (3) dafür einschließlich lichtlenkender Reflektoren (2) angeordnet sind, und mit einer Abdeckwanne (5), die im montierten Zustand am Rand des Gehäuses aufsitzt, wobei Gehäuse und Abdeckwanne, aus dem gleichen thermoplastischen Material bestehend und gemeinsam mit einem Formwerkzeug hergestellt, untereinander verbunden sind,
**dadurch gekennzeichnet, daß** im montierten Zustand einander zugekehrte Randprofile (13 bzw. 51) des Gehäuses (1) und der Abdeckwanne (5) in Form einer geschlossen umlaufenden elastischen Rast/Steckverbindung, die im eingerasteten Zustand zugleich der notwendigen und hinreichenden gegenseitigen Abdichtung der beiden Leuchtenteile dient, ineinandergreifbar ausgebildet sind, und daß das Gehäuse und die Abdeckwanne einseitig untereinander dauerhaft, jedoch lediglich durch mindestens einen quer zu diesen Seiten stehenden, rein elastisch verformbaren Steg (6) verbunden sind, der bei vorgegebener Länge (d) und Querschnitt bei geschlossenem Gehäuse eine lose Schlaufenverbindung bildet.

2. Feuchtraumleuchte nach Anspruch 1, **gekennzeichnet durch** mindestens ein Paar von zueinander auf Abstand angeordneten Stegen (6), die jeweils eine der einander zugeordneten Längsseiten des Gehäuses (1) und der Abdeckwanne (5) untereinander verbinden.

3. Feuchtraumleuchte nach Anspruch 1, **dadurch gekennzeichnet, daß** der mindestens eine Steg (6) als eine stirnseitige Verbindung des Gehäuses (1) und der Abdeckwanne (5) ausgebildet ist.

4. Feuchtraumleuchte nach einem der vorhergehenden Ansprüche, **dadurch gekennzeichnet, daß** das Gehäuse (1) und die Abdeckwanne (5) im Randbereich jeweils eine umlaufende, im geschlossenen Zustand zu dem jeweils anderen Teil (5 bzw. 1) hin vorstehende Rastlippe (13, 51) aufweisen, wobei diese Rastlippen (13, 51) bei montierter Leuchte einander längsseitig zugekehrt sind und sich selbst haltend hintereinander verrasten.

5. Feuchtraumleuchte nach Anspruch 4, **dadurch gekennzeichnet, daß** die Rastlippe (13 bzw. 51) des Gehäuses (1) bzw. der Abdeckwanne (5) als eine Seitenwandfläche einer im Randprofil umlaufenden Nut ausgebildet ist und die entsprechende Randlippe des anderen Leuchtenteiles in diese Nut einschiebbar ausgebildet ist.

6. Feuchtraumleuchte nach Anspruch 4 oder 5, **dadurch gekennzeichnet, daß** der eine (z. B. 51) bei montierter Leuchte von dem Profil des anderen (z. B. 13) umfaßte Randbereich des Gehäuses (1) bzw. der Abdeckwanne (5) seitlich nach außen vorstehende Vorsprünge (53) aufweist, die die Einstecktiefe der Rast/Steckverbindung begrenzen.

7. Feuchtraumleuchte nach Anspruch 6, **dadurch gekennzeichnet, daß** die die Einstecktiefe begrenzenden Vorsprünge als randparallel umlaufende Anschlagleiste (53) ausgebildet sind.

8. Feuchtraumleuchte nach einem der Ansprüche 1 bis 7, **dadurch gekennzeichnet, daß** das Gehäuse (1) auf mindestens einer Oberfläche eine Feinstruktur aufweist, die derart ausgebildet ist, daß das Gehäuse, obwohl aus transluzentem Material bestehend, in durchscheinendem Licht matt erscheint.

9. Feuchtraumleuchte nach Anspruch 8, **dadurch gekennzeichnet, daß** die Feinstruktur lediglich auf die nach innen gerichtete Oberfläche des Gehäuses (1) aufgebracht ist.

10. Feuchtraumleuchte nach Anspruch 8 oder 9, **dadurch gekennzeichnet, daß** die Feinstruktur durch mechanisches Bearbeiten der sie tragenden Oberfläche des Gehäuses (1) gebildet ist.

11. Feuchtraumleuchte nach Anspruch 8 oder 9, **dadurch gekennzeichnet**, die Feinstruktur in Form einer dünnen Schicht auf die Oberfläche des Gehäuses (1) aufgebracht ist.

12. Feuchtraumleuchte nach einem der Ansprüche 1 bis 11, **dadurch gekennzeichnet, daß** die Abdeckwanne (5) auf einer Oberfläche eine die Leuchtdichte herabsetzende Rasterstruktur trägt.

13. Feuchtraumleuchte nach Anspruch 12, **dadurch gekennzeichnet, daß** die Rasterstruktur der Abdeckwanne (5) als Prismenstruktur ausgebildet ist.

## Claims

1. A light fitting for humid environments, comprising a casing (1) of substantially U-shaped cross-section, in which there are disposed at least one lamp (7) and holders (4) and operating means (3) for the same, including light-deflecting reflectors (2), and with a cover trough (5) which in the fitted state rests on the edge of the casing, the casing and cover trough made from the same thermoplastic material and produced jointly with one mould tool, being interconnected, **characterised in that** in the fitted state, facing edge profiles (13 and 51) of the casing (1) and of the cover trough (5) are constructed to engage in one another in the form of a continuously peripherally extending elastic catch/plug connection, which in the engaged state also serves for the necessary and adequate mutual sealing of the two parts of the light fitting, and **in that** the casing and the cover trough are interconnected unilaterally permanently, but only by at least one purely elastically deformable web (6) disposed transversely of the said sides, said web forming a loose loop connection for a predetermined length (d) and cross-section when the casing is closed.

2. A light fitting according to claim 1, **characterised by** at least one pair of spaced-apart webs (6), each interconnecting one of the associated longitudinal sides of the casing (1) and of the cover trough (5).

3. A light fitting according to claim 1, **characterised in that** the at least one web (6) is constructed as an end-face connection of the casing (1) and of the cover trough (5).

4. A light fitting according to any one of the preceding claims, **characterised in that** the casing (1) and the cover trough (5) have in the edge zone respectively a peripheral catch lip (13, 51) which in the closed state projects towards the respective other part (5 and 1 respectively), wherein said catch lips (13, 51) when the light fitting is fitted face one another on the long sides and engage one behind the other so as to hold themselves.

5. A light fitting according to claim 4, **characterised in that** the catch lip (13; 51) of the casing (1) and cover trough (5) respectively is formed as one side wall surface of a groove extending peripherally in the edge profile and the corresponding edge lip of the other part of the light fitting is constructed so as to be pushed into said groove.

6. A light fitting according to claim 4 or 5, **characterised in that** one edge zone (e.g. 51) of the casing (1) or cover trough (5) enclosed by the profile of the other (e.g. 13) when the light fitting is fitted, has laterally outwardly projecting projections (53) which limit the insertion depth of the catch/plug connection.

7. A light fitting according to claim 6, **characterised in that** the projections limiting the insertion depth are constructed as stop strips (53) peripherally extending parallel with the edge.

8. A light fitting according to any one of claims 1 to 7, **characterised in that** the casing (1) has on at least one surface a fine structure such that although the casing consists of translucent material appears matt in transmitted light.

9. A light fitting according to claim 8, **characterised in that** the fine structure is applied only to the inwardly directed surface of the casing (1).

10. A light fitting according to claim 8 or 9, **characterised in that** the fine structure is formed by mechanical machining of the surface of the casing (1) bearing the same.

11. A light fitting according to claim 8 or 9, **characterised in that** the fine structure is applied to the surface of the casing (1) in the form of a thin layer.

12. A light fitting according to any one of claims 1 to 11, **characterised in that** the cover trough has on one surface a raster structure which reduces the luminous density.

13. A light fitting according to claim 12, **characterised in that** the raster structure of the cover trough (5) is constructed as a prismatic structure.

## Revendications

1. Luminaire pour locaux humides, comportant un boîtier (1) ayant une section de manière générale en forme de U et dans lequel sont placés au moins une lampe (7) ainsi que des douilles (4) et des moyens de fonctionnement (3) pour celui-ci, comprenant des réflecteurs dirigeant la lumière (2), et une cuvette de couverture (5) qui, à l'état monté, s'appuie sur le bord du boîtier, le boîtier et la cuvette de couverture, constitués de la même matière thermoplastique et fabriqués ensemble avec un moule, étant joints,
**caractérisé par le fait que** des profils de bord (13 et 51), dirigés l'un vers l'autre à l'état monté, du boîtier (1) et de la cuvette de couverture (5) sont emboîtables sous la forme d'une jonction à encliquetage et enfichage élastique périphérique fermée qui, à l'état encliqueté, sert en même temps à l'étanchement mutuel nécessaire et suffisant des deux parties du luminaire, et que le boîtier et la cuvette de couverture sont joints d'un côté de manière durable, mais seulement par au moins une languette (6) perpendiculaire à ces côtés et déformable purement élastiquement qui, avec une longueur (d) et une section fixées, forme lorsque le boîtier est fermé une jonction à boucle lâche.

2. Luminaire pour locaux humides selon la revendication 1, **caractérisé par** au moins une paire de languettes (6) placées à distance l'une de l'autre qui joignent chacune un des côtés longitudinaux associés du boîtier (1) et de la cuvette de couverture (5).

3. Luminaire pour locaux humides selon la revendication 1, **caractérisé par le fait que** la languette ou les languettes (6) constitue(nt) une jonction frontale entre le boîtier (1) et la cuvette de couverture (5).

4. Luminaire pour locaux humides selon l'une des revendications précédentes, **caractérisé par le fait que** le boîtier (1) et la cuvette de couverture (5) présentent chacun dans sa zone de bord une lèvre d'encliquetage périphérique (13, 51) qui, à l'état fermé, fait saillie vers l'autre partie (5 ou 1), les lèvres d'encliquetage (13, 51) étant, lorsque le luminaire est monté, dirigées l'une vers l'autre sur le côté longitudinal et s'encliquetant l'une derrière l'autre avec maintien.

5. Luminaire pour locaux humides selon la revendication 4, **caractérisé par le fait que** la lèvre d'encliquetage (13 ou 51) du boîtier (1) ou de la cuvette de couverture (5) est constituée d'une surface de paroi latérale d'une rainure périphérique dans le profil de bord, et la lèvre de bord correspondante de l'autre partie du luminaire peut s'engager dans cette rainure.

6. Luminaire pour locaux humides selon l'une des revendications 4 et 5, **caractérisé par le fait qu'**une zone de bord (par exemple 51) du boîtier (1) ou de la cuvette de couverture (5) enserrée par le profil de l'autre zone de bord (par exemple 13) lorsque le luminaire est monté présente des saillies (53) saillant latéralement vers l'extérieur qui limitent la profondeur d'enfichage de la jonction à encliquetage et enfichage.

7. Luminaire pour locaux humides selon la revendication 6, **caractérisé par le fait que** les saillies limitant la profondeur d'enfichage sont constituées d'une barrette de butée périphérique parallèle au bord (53).

8. Luminaire pour locaux humides selon l'une des revendications 1 à 7, **caractérisé par le fait que** le boîtier (1) présente sur au moins une surface une structure fine qui est faite de façon telle que le boîtier, bien que constitué d'une matière translucide, paraît mat en lumière translucide.

9. Luminaire pour locaux humides selon la revendication 8, **caractérisé par le fait que** la structure fine est appliquée seulement sur la surface du boîtier (1) dirigée vers l'intérieur.

10. Luminaire pour locaux humides selon l'une des revendications 8 et 9, **caractérisé par le fait que** la structure fine est formée par usinage mécanique de la surface du boîtier (1) qui la porte.

11. Luminaire pour locaux humides selon l'une des revendications 8 et 9, **caractérisé par le fait que** la structure fine est appliquée sous la forme d'une couche mince sur la surface du boîtier (1).

12. Luminaire pour locaux humides selon l'une des revendications 1 à 11, **caractérisé par le fait que** la cuvette de couverture (5) porte sur une surface une structure réticulée qui diminue la luminance.

13. Luminaire pour locaux humides selon la revendication 12, **caractérisé par le fait que** la structure réticulée de la cuvette de couverture (5) est une structure prismatique.
